# FASCICULE DE BREVET EUROPEEN

(11) **EP 1 188 202 B1**
(45) Date de publication et mention de la délivrance du brevet: **04.02.2004**
(21) Numéro de dépôt: 00951625.3
(22) Date de dépôt: 21.06.2000
(51) Int. Cl.: H01Q 19/02, H01Q 19/00, H01Q 21/24

(54) **DISPOSITIF D'EMISSION ET/OU DE RECEPTION DE SIGNAUX**
ANORDNUNG ZUR ÜBERTRAGUNG UND/ODER ZUM EMPFANG VON SIGNALEN
DEVICE FOR TRANSMITTING AND/OR RECEIVING SIGNALS

(30) Priorité: 21.06.1999 FR 9907827
(43) Date de publication de la demande: 20.03.2002
(73) Titulaire: Thomson Licensing S.A., 92100 Boulogne-Billancourt (FR)
(72) Inventeur: LOUZIR, Ali, F-92648 Boulogne Cedex (FR); MINARD, Philippe, F-92648 Boulogne Cedex (FR); PINTOS, Jean-François, F-92648 Boulogne Cedex (FR)
(74) Mandataire: Ruellan-Lemonnier, Brigitte
(86) Numéro de dépôt international: PCT/FR2000/001707
(87) Numéro de publication internationale: WO 2000/079649

(56) Documents cités:
- GB-A- 2 226 186
- US-A- 4 031 537
- LOMAGLIO F S ET AL: "ORIGINAL PARASITIC ELEMENTS FOR CROSS-POLARIZATION CONTROL IN REFLECTOR ANTENNAS" INTERNATIONAL SYMPOSIUM ON ANTENNAS AND PROPAGATION,US,NEW YORK, IEEE, vol. -, 7 mai 1990 (1990-05-07), pages 164-167, XP000166558

## Description

La présente invention concerne un dispositif d'émission et/ou de réception d'ondes électromagnétiques, plus particulièrement une antenne connue sous le terme « antenne imprimée ».

Dans tout ce qui suit, on appellera « antenne imprimée » (en anglais « microstrip antenna ») une antenne réalisée en technologie dite « microstrip » comprenant un élément rayonnant, typiquement un « patch », une fente, etc, ou un réseau de tels éléments, le nombre d'éléments dépendant du gain recherché. Ce type d'antenne est utilisé notamment comme source primaire au foyer d'une lentille ou d'une parabole,.

Grâce à leur légèreté, leur planéité, la flexibilité de conception qu'elles offrent, la facilité de leur intégration à l'intérieur de nombreux équipements électroniques, la compatibilité de leur fabrication avec des techniques éprouvées de réalisation en grand volume de circuits imprimés et finalement leur faible coût de revient, les antennes imprimées sont de plus en plus utilisées dans de nombreux systèmes de communications sans fil (réseaux locaux sans fil, réseaux d'accès qu'ils soient terrestres ou par satellite, etc...).

Or, dans de nombreuses applications, il peut être avantageux et/ou nécessaire d'utiliser la polarisation circulaire pour les antennes d'émission / réception.

Toutefois, les antennes imprimées sont mieux adaptées pour émettre/recevoir une onde à polarisation linéaire.

Ainsi, pour émettre/recevoir de la polarisation circulaire avec des antennes imprimées, plusieurs techniques ont été mises en oeuvre. Ces techniques sont décrites, par exemple, dans le « Handbook of Microstrip Antennas » edited by JR James & PS Hall ; published by : Peter Peregrinus Ltd., London, United Kingdom - ISBN 0 86341 150 9. En particulier, le chapitre 4 : Circular polarisation and bandwith, pp. 219 -274.

Ces techniques consistent essentiellement à exciter simultanément deux ondes à polarisation linéaire déphasées de 90°. De ce fait, la qualité de la polarisation circulaire qui peut être quantifiée par le taux d'ellipticité (« Axial ratio » en langue anglaise) de l'onde rayonnée ou reçue par l'antenne ne peut être obtenue que sur une bande de fréquence étroite.

Des solutions pour élargir la bande de fréquences telles que l'usage d'un coupleur hybride associé à un élément rayonnant ou l'usage de la technique de la rotation séquentielle dans le cas d'un réseau (Voir « application of sequential feeding to wide bandwith, circularly polarised microstrip patch arrays » P.S. Hall, IEE Proceedings, Vol. 136, Pt. H, N° 5, October 1989) permettent d'élargir cette bande de fréquence.

Cependant, il n'est pas toujours possible de mettre en oeuvre ces solutions.

De plus :
- pour certaines applications, les largeurs de bande obtenues avec ces techniques restent insuffisantes,
- dans le cas de l'usage de la rotation séquentielle, la qualité de la polarisation circulaire se dégrade assez rapidement dès que l'on s'écarte de la direction principale du faisceau. Ceci pose un problème, par exemple, pour une antenne-source utilisée pour l'éclairement d'une parabole ou d'une lentille.

Des solutions ont été proposées pour améliorer la qualité de la polarisation, mais dans le domaine des antennes à cornet, comme décrit dans le brevet GB-A-2 226 186.

L'objet de l'invention est de proposer un dispositif de réception et/ou d'émission de signaux comprenant une antenne imprimée de haute qualité de polarisation circulaire ou linéaire sur une bande de fréquence élargie et sur un large secteur d'angle.

Ainsi, la présente invention a pour objet un dispositif d'émission et/ou réception d'ondes électromagnétiques comprenant au moins un élément rayonnant de type imprimé pour rayonner une polarisation circulaire ou linéaire de sens donné, caractérisé en ce qu'il comprend au moins un élément rayonnant passif dimensionné et positionné par rapport à l'élément rayonnant de type imprimé de manière à rayonner, à la fréquence de l'élément rayonnant de type imprimé, une polarisation circulaire ou linéaire de sens opposé à celle de l'élément rayonnant de type imprimé et dont la phase est ajustée pour compenser la composante croisée de l'élément rayonnant de type imprimé.

Selon un mode de réalisation préférentiel, l'élément rayonnant passif est constitué par un élément rayonnant du type à ondes progressives tel qu'une hélice ou une tige diélectrique associée à des polariseurs.

D'autres caractéristiques et avantages de la présente invention, apparaîtront à la lecture de la description de différents modes de réalisation, cette description étant faite avec référence aux dessins ci-annexés dans lesquels :
la figure 1a et la figure 1b sont des vues schématiques en perspective d'un réseau d'une antenne imprimée constituée par un réseau de « patchs » respectivement selon l'art antérieur et selon un mode de réalisation de la présente invention,
la figure 2 montre schématiquement le champ rayonné total résultant du rayonnement de l'antenne imprimée et de l'hélice, ce champ total étant décomposé sur une base orthogonale constituée des polarisations circulaires droite et gauche,
les figures 3a à 3e sont des vues en perspective schématique de différents modes de réalisation de la présente invention,
la figure 4 est une vue en perspective schématique d'un mode de réalisation préférentiel de la présente invention,
la figure 5 est une courbe donnant le taux d'ellipticité en fonction de la fréquence dans le cas d'un réseau imprimé seul ou d'un réseau muni de moyens conformément à la présente invention,
les figures 6a et 6b présentent le diagramme de rayonnement des éléments rayonnants respectivement dans le cas d'un réseau seul et dans le cas d'un réseau muni de moyens conformes à la présente invention, et
la figure 7 est une vue en coupe schématique d'un autre mode de réalisation de la présente invention.

Dans les figures, pour simplifier la description, les mêmes éléments portent les mêmes références. D'autre part, la présente invention sera décrite en se référant à une antenne comprenant un élément rayonnant tel qu'un « patch » ou un réseau de « patchs ». Toutefois, il est évident pour l'homme de l'art que la présente invention peut s'appliquer à tous types d'antennes imprimées, à savoir des antennes dans lesquelles les éléments rayonnants peuvent être aussi constitués par une fente, un réseau de fentes, un dipole ou un réseau de dipoles, etc... D'autre part, dans la description, les figures 1 à 6 concernent une antenne imprimée adaptée pour émettre/recevoir une polarisation circulaire droite ou gauche tandis que le mode de réalisation de la figure 7 concerne une antenne imprimée dont les éléments rayonnants peuvent recevoir une polarisation circulaire ou une polarisation linéaire.

Sur la figure 1a, on a représenté en perspective un mode de réalisation d'une antenne imprimée qui peut recevoir des moyens conformes à la présente invention. De manière plus spécifique, sur un substrat 1 de permittivité donnée dont la face inférieure est recouverte d'une couche métallique 2 formant plan de masse, a été réalisé un réseau de n « patchs », plus particulièrement un réseau comportant quatre branches parallèles de trois « patchs » 3₁, 3'₁, 3"₁, 3₂, 3'₂, 3"₂, 3₃, 3'₃, 3"₃, 3₄, 3'₄, 3"₄ montés en série, l'ensemble étant connecté à un réseau d'alimentation référencé 4, réalisé en technologie microruban.

De manière connue, les « patchs » sont conçus et alimentés pour rayonner et/ou recevoir une onde à polarisation circulaire. Toutefois, dans ce cas, l'antenne imprimée ainsi réalisée rayonne une polarisation circulaire imparfaite de sens donné, comme cela sera expliqué avec référence à la figure 2. Aussi, conformément à la présente invention et comme représenté sur la figure 1b, pour améliorer la polarisation circulaire, on prévoit près du réseau de « patchs » des moyens dimensionnés et positionnés par rapport au réseau de « patchs » de manière à rayonner à la fréquence du réseau de « patchs », une polarisation circulaire de sens opposé à celle du réseau de « patchs » pour compenser la composante croisée de l'élément rayonnant. Ces moyens seront appelés ci-après moyens de compensation. Ainsi, comme représenté sur la figure 1b, on prévoit des éléments rayonnants du type à ondes progressives, plus particulièrement des hélices 4₁, 4₂, 4₃, 5₁, 4'₁, 5₂, 4'₂, 5₃, 4"₁, 4"₂, 4"₃ qui sont plantées, comme montré sur la coupe AA,dans le substrat 1 et ne sont pas connectées à un réseau d'excitation.

Il est connu de l'homme de l'art qu'une hélice correctement dimensionnée fonctionne en mode axial et reçoit ou émet naturellement une polarisation circulaire. Le sens de cette polarisation circulaire ( gauche ou droite ) dépend du sens d'enroulement de l'hélice.

Dans le cadre de la présente invention, il est important que l'ensemble des hélices ou autres éléments rayonnants du type à ondes progressives donnant une polarisation circulaire présente un diagramme de rayonnement sensiblement équivalent au diagramme de rayonnement du réseau de « patchs ». En conséquence, différents procédés peuvent être utilisés pour calculer le diagramme de rayonnement du réseau d'hélices utilisé comme moyen de compensation. Ainsi, le procédé le plus simple consiste à connecter le réseau d'hélices ayant une polarisation circulaire inverse à celle rayonnée par le réseau de « patchs », à un circuit d'excitation et à régler les caractéristiques des hélices de manière à obtenir un diagramme de rayonnement identique au diagramme de rayonnement du réseau de « patchs » à compenser. Ensuite, pour que le rayonnement de l'hélice vienne s'opposer à la composante croisée rayonnée par le réseau de « patchs », il faut ajuster sa phase en tournant les hélices autour de leurs axes. La compensation obtenue en utilisant une hélice est représentée sur la figure 2. Sur cette figure, Rimprimée représente le champ rayonné par une antenne imprimée constituée du réseau de « patchs » seuls. Ce champ rayonné présente une composante croisée non désirée. Cette composante croisée rayonnée par l'antenne imprimée excite le réseau d'hélices qui rayonne à son tour un champ Rhélice dont la phase est ajustée par rotation de l'hélice autour de son axe de manière qu'il vienne s'opposer en totalité ou en partie à la composante croisée de l'antenne imprimée, améliorant ainsi la pureté de la polarisation circulaire rayonnée par l'antenne imprimée. En effet, le champ rayonné en présence de l'hélice est tel que Rtotal = Rimprimée + Rhélice comme représenté sur la figure 2.

On décrira maintenant avec référence aux figures 3a à 3e différents modes de réalisation d'un dispositif conforme à la présente invention. Comme représenté sur la figure 3a, sur un substrat 10 a été réalisé un élément rayonnant d'une antenne imprimée constituée par un « patch » 11. Conformément à la présente invention, dans ce cas les moyens de compensation sont constitués par un réseau de quatre hélices 12₁, 12₂, 12₃, 12₄ plantées dans le substrat. Comme expliqué ci-dessus, le diagramme de rayonnement des hélices 12₁, 12₂, 12₃, 12₄ a été simulé, en connectant les hélices seules à un réseau d'excitation, et les hélices ont été conçues de manière connue, de telle sorte que leur diagramme de rayonnement soit équivalent au diagramme de rayonnement du « patch » et que leur polarisation soit opposée à celle du réseau de patchs.. Ensuite, les hélices 12₁, 12₂, 12₃, 12₄ ont été tournées autour de leur axe de manière à ce que leur rayonnement vienne s'opposer à la composante croisée rayonnée par le « patch ». D'autre part, de manière connue, le « patch » 11 est connecté par la ligne 13 réalisée en technologie microruban à un circuit d'alimentation de type connu.

Sur la figure 3b, on a représenté un autre mode de réalisation de l'antenne imprimée, à savoir un réseau de quatre « patchs » 20₁, 20₂, 20₃, 20₄ connectés à un circuit d'alimentation de type connu. Ainsi, le « patch » 20₁ est connecté au « patch » 20₄ par une ligne microruban et le « patch » 20₂ est connecté au « patch » 20₃ par une autre ligne microruban, les deux lignes étant reliées ensemble et à la sortie du circuit d'alimentation 30. Dans ce cas, conformément à la présente invention, le moyen de compensation est constitué par une hélice 21 positionnée au centre du réseau des quatre « patchs ». Cette hélice est dimensionnée et tournée autour de son axe en utilisant les mêmes principes que mentionnés ci-dessus.

Sur la figure 3d, on a représenté un autre mode de réalisation de la présente invention. Dans ce cas, l'antenne imprimée est constituée par quatre réseaux de quatre « patchs » du type de celui décrit à la figure 3b. Dans le mode de réalisation de la figure 3d, la composante croisée de chaque « patch » est compensée par des hélices positionnées aux quatre coins du « patch ». De manière plus spécifique et comme représenté sur la figure 3d, le « patch » 11 est entouré des hélices 12₁, 12₂, 12₃, 12₄. De même, le « patch » 11' est entouré des hélices 12₂, 12₅, 12₃, 12₆ et le « patch » 11" est entouré des hélices 12₄, 12₃, 12₇, 12₈, ces hélices étant positionnées comme mentionné ci-dessus, aux quatre coins de chaque « patch », avec des hélices communes pour les « patchs » adjacents. Dans ce cas aussi, les diagrammes de rayonnement du réseau de « patchs » et des hélices constituant le moyen de compensation doivent être sensiblement équivalents et sont calculés comme mentionné ci-dessus.

La figure 3c représente un autre mode de réalisation dans lequel on utilise quatre réseaux de quatre « patchs » du type de celui représenté à la figure 3b. Dans ce cas, le moyen de compensation est constitué par une hélice 21 positionnée comme dans le cas de la figure 3b. De plus, une hélice supplémentaire 22 est placée au point C centre du réseau de 4x4 « patchs ».

Un mode supplémentaire de réalisation d'un dispositif conforme à la présente invention est représenté sur la figure 3e. Dans ce cas, sur un substrat 10 ont été réalisés quatre réseaux de quatre « patchs » du type de celui représenté à la figure 3b. Dans le mode de réalisation de la figure 3e, les moyens de compensation sont constitués par un réseau d'hélices. Toutefois, les hélices sont positionnées au milieu des côtés de chaque « patch ». Ainsi, de manière plus spécifique, le « patch » 40 est entouré de quatre hélices 41₁, 41₂, 41₃, 41₄ placées respectivement au milieu de chacun des quatre côtés, le « patch » 40' est lui aussi entouré de quatre hélices 41₂ 41₅, 41₆, 41₇ et ainsi de suite pour les autres « patchs ». Les diagrammes de rayonnement des « patchs » et des hélices sont obtenus comme mentionné ci-dessus.

De manière plus générale, dans les circuits décrits ci-dessus, l'ajustement de l'amplitude et de la phase du champ rayonné par les moyens de compensation, peut être obtenu par l'ajustement de l'un ou de plusieurs des éléments ci-après :
- Le niveau de couplage de ou des hélices à l'antenne imprimée.
- La directivité de celle-ci.
- La longueur de la tige support et/ou de la charge en bout de l'hélice.
- La position des hélices.
- La rotation angulaire des hélices par rapport à leur axe.

On décrira maintenant avec référence aux figures 4, 5 et 6 un mode de réalisation particulier d'un dispositif d'émission et/ou de réception d'ondes électromagnétiques comprenant un élément de compensation, à savoir un moyen dimensionné et positionné par rapport à l'élément rayonnant de manière à rayonner à la fréquence de l'élément rayonnant une polarisation circulaire de sens opposé à celle de l'élément rayonnant pour compenser la composante croisée de l'élément rayonnant, conforme à la présente invention. Sur la figure 4, on a représenté une antenne imprimée fonctionnant à 12 GHz. Cette antenne imprimée est constituée par un réseau de quatre « patchs » 102₁, 102₂, 102₃, 102₄ réalisés sur un substrat 100 muni sur sa face inférieure d'une couche métallique 101 formant plan de masse. Comme représenté sur la figure 4, le « patch » 102₁ et le « patch » 102₂ sont connectés ensemble au circuit d'alimentation réalisé en technologie microruban. De manière plus spécifique, le « patch » 102₁ est connecté au point C par une longueur L1 tandis que le « patch » 102₂ est connecté au point C par une longueur L2. De manière identique, le « patch » 102₄ est connecté au point C' par une longueur L4 et le « patch » 102₃ est connecté au point C' par une longueur L3. Les points C et C' sont connectés à l'entrée A du circuit d'alimentation respectivement par une longueur L5 et une longueur L6. Les quatre « patchs » 102₁, 102₂, 102₃, 102₄ formant un réseau séquentiel, les différentes longueurs L1, L2, L3, L4 ainsi que L5 et L6 ont des dimensions bien connues de l'homme de l'art de manière à obtenir les déphasages nécessaires sur les différents « patchs ». Les équations donnant ces longueurs ne seront pas redonnées ci-après.

Conformément à la présente invention, le moyen de compensation est constitué par un élément rayonnant du type à ondes progressives, plus particulièrement par une hélice 103 qui est plantée dans le substrat au centre du réseau, à savoir symétriquement par rapport aux quatre « patchs » 102₁, 102₂, 102₃, 102₄. Sur la figure 5, on a représenté le taux d'ellipticité en fonction de la fréquence de l'antenne imprimée de la figure 4. Ainsi, dans ce cas, pour un taux d'ellipticité maximum fixé à 2dB, la bande de fréquences de l'antenne imprimée passe de 430 MHz, en l'absence de l'hélice, à 628 MHz en présence d'une hélice correctement dimensionnée. L'augmentation de la largeur de bande de fréquences du réseau apportée par l'hélice parasite dans le cas de cette réalisation particulière est de 46 %. D'autre part, les figures 6a et 6b montrent l'amélioration de la qualité de la polarisation circulaire en fonction de l'angle d'observation par rapport à la direction principale du faisceau. Ceci est donné par les diagrammes de rayonnement du réseau imprimé en présence d'une hélice parasite, à savoir figure 6b et en l'absence de l'hélice parasite, voir figure 6a. Ces diagrammes de rayonnement mettent en évidence une amélioration nette de la qualité de la polarisation circulaire dans un large secteur d'angles.

Sur la figure 7, on a représenté un autre mode de réalisation du moyen de compensation. Dans ce cas, l'antenne imprimée est constituée de manière connue par un réseau de « patchs » 112₁, 112₂ réalisé sur un substrat 110 muni d'un plan de masse 111. Ce réseau de « patch » peut rayonner une polarisation linéaire (par exemple linéaire horizontale) ou circulaire (par exemple circulaire droite). Au milieu du réseau de « patchs » 112₁, 112₂ a été positionnée un élément rayonnant du type à ondes progressives constitué par une tige diélectrique 114 appelée aussi polyrod en langue anglaise, montée dans un culot 113. Le polyrod est dimensionné pour rayonner une polarisation orthogonale à celle du réseau de patchs ( en l'occurrence linéaire verticale dans le cas d'une polarisation linéaire ou circulaire gauche dans le cas d'une polarisation circulaire ). Les simulations réalisées avec un dispositif de ce type ont montré que la composante croisée non désirée rayonnée par le réseau de « patchs » excite le polyrod qui rayonne à son tour un champ dont la phase peut être ajustée de manière à ce qu'il vienne s'opposer en totalité ou en partie à la composante croisée de l'antenne imprimée améliorant ainsi la pureté de la polarisation circulaire rayonnée par l'antenne.

Ainsi, l'invention permet d'obtenir une antenne imprimée rayonnant une onde à polarisation circulaire ou linéaire sur une bande de fréquences élargie.

De plus, dans le cas d'une polarisation circulaire, son utilisation avec la technique de la rotation séquentielle permet en plus de l'élargissement de la bande de fréquences, d'améliorer la qualité de la polarisation circulaire pour des angles différents de la direction principale du faisceau.

Sa mise en oeuvre est peu coûteuse. Elle offre une grande flexibilité d'ajustement.

## Revendications

1. Dispositif d'émission et/ou de réception d'ondes électromagnétiques comprenant au moins un élément rayonnant de type imprimé (3,11,20,40,102,112) pour rayonner une polarisation circulaire ou linéaire de sens donné, **caractérisé en ce qu'**il comprend au moins un élément rayonnant passif (4,5,12,21,22,41,103,114) dimensionné et positionné par rapport à l'élément rayonnant de type imprimé de manière à rayonner, à la fréquence de l'élément rayonnant de type imprimé, une polarisation circulaire ou linéaire de sens opposé à celle de l'élément rayonnant de type imprimé et dont la phase est ajustée pour compenser la composante croisée de l'élément rayonnant de type imprimé.

2. Dispositif selon la revendication 1, **caractérisé en ce que** l'élément rayonnant de type imprimé est constitué par un « patch », une fente, un dipole ou un réseau de n « patchs », de n dipoles ou de n fentes, l'élément étant excité de manière à obtenir une polarisation circulaire ou linéaire de sens donné.

3. Dispositif selon l'une quelconque des revendications 1 ou 2, **caractérisé en ce que** l'élément rayonnant passif est constitué par un élément rayonnant du type à ondes progressives.

4. Dispositif selon la revendication 3, **caractérisé en ce que** l'élément rayonnant du type à ondes progressives est choisi parmi les hélices et les tiges diélectriques associées à des polariseurs.

5. Dispositif selon les revendications 3 ou 4, **caractérisé en ce que** les éléments rayonnants du type à ondes progressives sont positionnés symétriquement par rapport aux éléments rayonnants de type imprimé.

6. Dispositif selon la revendication 5, **caractérisé en ce que** les éléments rayonnants du type à ondes progressives sont positionnés aux quatre coins de ou des élément(s) rayonnant(s) de type imprimé constituant le dispositif d'émission/réception.

7. Dispositif selon les revendications 5 et 6, **caractérisé en ce que**, lorsque le dispositif d'émission/réception est constitué par un réseau de n éléments rayonnants de type imprimé, les éléments rayonnants du type à ondes progressives sont positionnés au centre du réseau.

## Patentansprüche

1. Vorrichtung zur Sendung und/oder Empfang von elektromagnetischen Wellen mit wenigstens einem strahlenden Element vom gedruckten Typ (3, 11, 20, 40, 102, 112) zur Ausstrahlung einer zirkularen oder linearen Polarisation mit einer bestimmten Richtung,
**gekennzeichnet durch:**
wenigstens ein passives strahlendes Element ( 4, 5, 12, 21, 22, 41, 103, 114), das derart bemessen und gegenüber dem strahlenden Element vom gedruckten Typ derart positioniert ist, dass bei der Frequenz des strahlenden Elements vom gedruckten Typ eine zirkulare oder lineare Polarisation mit entgegengesetzter Richtung zu der des strahlenden Elements vom gedruckten Typ strahlt, und dessen Phase so eingestellt ist, dass die Kreuzkomponente der Antenne vom gedruckten Typ kompensiert wird.

2. Vorrichtung nach Anspruch 1, **dadurch gekennzeichnet, dass** das strahlende Element vom gedruckten Typ ein "Patch", ein Fenster, ein Dipol oder eine Anordnung von n "Patchen", von n Dipolen oder n Schlitzen ist und das Element derart erregt wird, dass eine Zirkularpolarisation oder eine Linearpolarisation mit bestimmter Richtung entsteht.

3. Vorrichtung nach einem der Ansprüche 1 oder 2, **dadurch gekennzeichnet, dass** das passive strahlende Element durch ein strahlendes Element vom Wanderwellentyp gebildet ist.

4. Vorrichtung nach Anspruch 3, **dadurch gekennzeichnet, dass** das strahlende Element vom Wanderwellentyp und unter den dielektrischen Wendeln und Spindeln für Polarisatoren ausgewählt ist.

5. Vorrichtung nach Anspruch 3 oder 4, **dadurch gekennzeichnet, dass** die strahlenden Elemente vom Wanderwellentyp symmetrisch zu den strahlenden Elementen vom gedruckten Typ positioniert sind.

6. Vorrichtung nach Anspruch 5, **dadurch gekennzeichnet, dass** die strahlenden Elemente vom Wanderwellentyp an vier Ecken des strahlenden Elements oder der strahlenden Elemente vom gedruckten Typ sind, die die Sende/Empfangsvorrichtung bilden.

7. Vorrichtung nach Anspruch 5 und 6, **dadurch gekennzeichnet, dass** dann, wenn die Vorrichtung zur Sendung/Empfang durch eine Anordnung mit n strahlenden Elementen vom gedruckten Typ gebildet ist, die strahlenden Elemente vom Wanderwellentyp in der Mitte der Anordnung positioniert sind.

## Claims

1. Device for transmitting and/or receiving electromagnetic waves comprising at least one radiating element of printed type (3, 11, 20, 40, 102, 112) for radiating a circular or linear polarization of given sense, **characterized in that** it comprises at least one passive radiating element (4, 5, 12, 21, 22, 41, 103, 114) dimensioned and positioned with respect to the radiating element of printed type in such a way as to radiate, at the frequency of the radiating element of printed type, a circular or linear polarization of opposite sense to that of the radiating element and whose phase is adjusted so as to compensate for the cross component of the radiating element of printed type.

2. Device according to Claim 1, **characterized in that** the radiating element of printed type consists of a "patch", a slot, a dipole or an array of n "patches", of n dipoles or of n slots, the element being excited in such a way as to obtain a circular or linear polarization of given sense.

3. Device according to any one of Claims 1 or 2, **characterized in that** the passive radiating element consists of a radiating element of the travelling wave type.

4. Device according to Claim 3, **characterized in that** the radiating element of the travelling wave type is chosen from among the dielectric rods and helices associated with polarizers.

5. Device according to Claim 3 or 4, **characterized in that** the radiating elements of the travelling wave type are positioned symmetrically with respect to the radiating elements of printed type.

6. Device according to Claim 5, **characterized in that** the radiating elements of the travelling wave type are positioned at the four corners of the radiating element(s) of printed type constituting the transmission/reception device.

7. Device according to Claims 5 and 6, **characterized in that**, when the transmission/reception device consists of an array of n radiating elements, the radiating elements of the travelling wave type are positioned at the centre of the array.
